# EUROPÄISCHE PATENTSCHRIFT

(11) **EP 2 286 390 B1**
(45) Veröffentlichungstag und Bekanntmachung des Hinweises auf die Patenterteilung: **05.10.2011**
(21) Anmeldenummer: 09757290.3
(22) Anmeldetag: 04.06.2009
(51) Int. Cl.: G07F 19/00, G07D 11/00

(54) **MANIPULATIONSERKENNUNGSSYSTEM FÜR IN GELDAUTOMATEN ENTNEHMBAR EINSETZBARE GELDKASSETTEN**
MANIPULATION DETECTION SYSTEM FOR CASH BOXES TO BE REMOVED FROM AUTOMATIC TELLER MACHINES
SYSTÈME DE RECONNAISSANCE DE MANIPULATION POUR DES COFFRES AMOVIBLES UTILISÉS DANS DES GUICHETS AUTOMATIQUES BANCAIRES

(30) Priorität: 07.06.2008 DE 102008027348
(43) Veröffentlichungstag der Anmeldung: 23.02.2011
(73) Patentinhaber: Wincor Nixdorf International GmbH, 33106 Paderborn (DE)
(72) Erfinder: BREXEL, Dirk, 59590 Geseke (DE); DIETZ, Oliver, 33178 Borchen (DE); KRIETENSTEIN, Rainer, 33106 Paderborn-Sande (DE); LANGHUBER, Dirk, 33098 Paderborn (DE)
(86) Internationale Anmeldenummer: PCT/EP2009/003991
(87) Internationale Veröffentlichungsnummer: WO 2009/146907

(56) Entgegenhaltungen:
- EP-A- 0 418 098
- EP-A- 1 530 170
- CH-A5- 680 171

## Beschreibung

Die Erfindung betrifft ein Manipulationserkennungssystem für in Geldautomaten entnehmbar einsetzbare Geldkassetten. Dabei weisen die gattungsgemäßen Geldkassetten eine verschließbare Geldaus-/Eingabeöffnung für die Geldausgabe und/oder Geldeingabe in der im Geldautomaten befindlichen Betriebsposition auf.

Aus Sicherheitsgründen ist es wichtig, zu wissen, ob die Geldaus-/Eingabeöffnung der Geldkassette außerhalb des Geldautomaten in unerlaubter Weise zur Entnahme von Banknoten geöffnet wurde. Dabei ist insbesondere interessant, ob a) die Geldkassette im Zeitraum zwischen der Füllung mit Banknoten bei einer Bank oder einem Werttransportunternehmen und ihrem Einsatz in einen Geldautomaten geöffnet wurde, und b) ob die Geldkassette im Zeitraum zwischen der Entnahme aus einem Geldautomaten und der offiziellen Öffnung bei einer Bank oder einem Werttransportunternehmen geöffnet wurde.

Aus diesem Grunde wird in der DE 690 04 906 T2 vorgeschlagen, dass zur Manipulationserkennung über einen Sensor, der das Öffnen der Geldaus-/Eingabeöffnung detektiert, ein Manipulationshinweis an der Geldkassette erzeugt wird.

Bei einem System aus Geldautomat und Geldkassette, bei dem die Geldaus-/Eingabeöffnung systembedingt beim Einsetzen in den Geldautomaten automatisch, z.B. über eine Kulissenführung, vor dem Erreichen der Betriebsposition geöffnet wird, ist diese Öffnung der Geldaus-/Eingabeöffnung insofern problematisch, da auch diese erlaubte Öffnung irrtümlicher Weise zu einem Manipulationshinweis an der Kassette führt.

Aufgabe der Erfindung ist es daher, ein Manipulationserkennungssystem zu entwickeln, dass in einfacher und zuverlässiger Weise zwischen einer erlaubten Öffnung der Geldaus-/Eingabeöffnung einer Geldkassette innerhalb des Geldautomaten und einer nicht erlaubten Öffnung außerhalb des Geldautomaten unterscheiden kann.

Diese Aufgabe wird durch die Merkmale des Patentanspruchs 1 gelöst. Die sich daran anschließenden abhängigen Ansprüche beziehen sich auf vorteilhafte Ausgestaltungen der Erfindung.

Erfindungsgemäß weist die Geldkassette einen ersten Schalter auf, der beim Einsetzen der Geldkassette in den Geldautomaten automatisch betätigt wird, während der Geldautomat einen zweiten Schalter aufweist, der ebenfalls beim Einsetzen der Geldkassette in den Geldautomaten automatisch betätigt wird. Durch die Betätigung der beiden Schalter wird jeweils ein Zeitgeber in der Geldkassette und ein Zeitgeber in dem Geldautomaten gestartet. Gestoppt werden die beiden Zeitgeber automatisch, wenn die Geldkassette ihre Betriebsposition erreicht hat. Anhand einer im Geldautomaten vorgesehenen Auswerte- und Steuereinrichtung wird der Zeitgeberstand des Zeitgebers in der Geldkassette mit dem Zeitgeberstand des Zeitgebers im Geldautomaten verglichen. Dabei wird der Manipulationshinweis an der Geldkassette, der auch beim Öffnen der Geldaus-/Eingabeöffnung im Geldautomaten zunächst immer erzeugt wird, bei einem positiven Vergleichsergebnis über ein Signal des Geldautomaten zurückgenommen.

Ein Öffnen der Geldaus-/Eingabeöffnung außerhalb des Geldautomaten führt immer zu einem Manipulationshinweis, der auch dann nicht mehr zurückgesetzt (gelöscht) werden kann, wenn die Geldkassette nachfolgend in einen Geldautomaten eingesetzt wird, da die Zeitgeberstände von Geldkassette und Geldautomat dann nicht übereinstimmen. Der Manipulationshinweis kann dann nur noch von einer autorisierten Stelle, z.B. einer Bank oder einer speziellen Instanz in einem Werttransportunternehmen zurückgesetzt oder deaktiviert werden.

Unter einem Geldautomaten wird erfindungsgemäß jeder Automat zur Ein- und/oder Auszahlung von Geld unter Verwendung von Geldkassetten verstanden. Unter den Begriff Geldautomat fallen sowohl selbstbediente wie auch bediente Automaten, z.B. sogenannte automatische Kassentresore. Der gattungsgemäße Geldautomat kann auch in einem Handelsunternehmen betrieben werden, z.B. in Verbindung mit einer Bezahlstation als sogenannter POS-Automat (Point Of Sales-Automat).

Es zeigen:
- Fig. 1A-1D: verschiedenen Phasen beim Einsetzen einer Geldkassette in einen Geldautomaten,
- Fig. 2A - 2D: verschiedenen Phasen beim Einsetzen einer Geldkassette in einen Geldautomaten,
- Fig. 3: ein Blockdiagramm eines Geldautomaten und einer Geldkas sette mit den erfindungswesentlichen Komponenten,
- Fig. 4: eine schematische Darstellung eines Geldautomaten, in den drei übereinander angeordnete Geldkassetten einsetzbar sind.

In Figur 1 A bis Figur 1C ist schematisch ein Geldautomat mit einer Geldkassette (10) gezeigt, wobei verschiedene Phasen beim Einsetzen der Geldkassette dargestellt sind. Die Geldaus-/Eingabeöffnung (11) ist im Wesentlichen stirnseitig an der Geldkassette (10) angeordnet. Zum Verschließen dieser Öffnung (11) ist beispielsweise eine Jalousie oder eine Blende (Shutter) vorgesehen. Dabei wird die Geldaus-/Eingabeöffnung (11) beim Einsetzen der Geldkassette (10) in den Geldautomaten (1) automatisch bereits vor dem Erreichen der Betriebsposition über eine (nicht dargestellte) Kulissenführung geöffnet. Das Einsetzen der Geldkassette (10) erfolgt vorzugsweise über das Einschieben der Geldkassette (10) in ein Gestell (2) des Geldautomaten (1).

Die Geldkassette (10) weist einen Schalter (12) auf, der beim Einsetzen der Geldkassette (10) in den Geldautomaten (1) automatisch betätigt wird, wobei über diese Schalterbetätigung automatisch ein in der Geldkassette (10) angeordneter Zeitgeber (13) gestartet wird. Bei dem Schalter (12) handelt es sich bevorzugt um einen mechanischen Mikroschalter. Es sind jedoch auch andere Schalterausgestaltungen möglich, z.B. eine Lichtschranke oder ein Hall-Sensor. Der Ort, an dem der Schalter (12) auf dem Einsetzweg der Geldkassette (10) in den Geldautomaten (1) betätigt wird, ist vorbestimmt. Das Auslösen des Schalters (12) wird vorzugsweise durch das Öffnen der Geldaus-/Eingabeöffnung (11) bewirkt, das ja seinerseits über das Einsetzen der Geldkassette (10) in den Geldautomaten (1) zwangsweise bewirkt wird. Auf diese Weise kann der Schalter (12) sowohl zum Erzeugen eines Manipulationshinweises als auch zur Betätigung des Zeitgebers (13) verwendet werden. Bei dem Manipulationshinweis kann es sich um ein optisches und/oder akustisches Signal, das von einer Alarmeinrichtung (17) erzeugt wird, und/oder um einen Eintrag in einem Manipulationsspeicher (16) handeln.

In einer nicht dargestellten Ausführungsform ist zum Erzeugen eines Manipulationshinweises beim Öffnen der Geldaus-/Eingabeöffnung (11) ein separater Sensor vorgesehen, der unabhängig vom Schalter zum Starten des Zeitgebers (13) ist. In diesem Fall weist das Gestell (2) des Geldautomaten (1), in das die Geldkassette (10) eingesetzt (eingeschoben) wird, einen entsprechenden Mechanismus zur Betätigung des Schalters (12) bei einer bestimmten Einschubposition auf.

Wie in den Figuren 1A-1C dargestellt, weist der Geldautomat (1) ebenfalls einen Schalter (5) auf, der ebenfalls beim Einsetzen der Geldkassette (10) in den Geldautomaten (1) betätigt wird, wodurch ein Zeitgeber (6) im Geldautomaten (1) gestartet wird. Auch bei diesem Schalter (5) handelt es sich bevorzugt um einen mechanischen Mikroschalter. Es sind jedoch auch hier andere Schalterausgestaltungen möglich.

Bei der in den Figuren 1A-1C dargestellten Ausführungsform sind die beiden Schalter (5, 12) so angeordnet, dass sie zeitgleich oder zumindest nahezu zeitgleich betätigt werden. Die Position, in der die beiden Schalter (5, 12) und damit die beiden Zeitgeber (6, 13) betätigt werden, ist in Figur 1B gezeigt.

Wenn die Geldkassette (10) vollständig eingesetzt wurde und sich damit in der Betriebsposition befindet (siehe Figur 1C), werden die beiden Zeitgeber (6, 13) automatisch gestoppt. In der Betriebsposition wird ein Stecker (4) im Geldautomaten (1) mit einem Gegenstecker (14) der Geldkassette (10) zur Energieversorgung und/oder zur Datenübertragung kontaktiert. Die Kontaktierung der beiden Stecker (4, 14) wird als Ereignis "Geldkassette in Betriebsposition" detektiert und zum Stoppen der beiden Zeitgeber (6, 13) verwendet. Zu diesem Zweck weist sowohl der Geldautomat (1) wie auch die Geldkassette (10) eine Steckerkontaktabfrageeinheit (8, 15) auf. Es ist jedoch auch vorgesehen, dass nur der Geldautomat (1) eine Steckerkontaktabfrageeinheit (8) aufweist, wobei der Zeitgeber (13) in der Geldkassette (10) nach Erreichen der Betriebsposition über ein Signal des Geldautomaten (1), das über den bestehenden Steckerkontakt (4, 14) gesendet wird, gestoppt wird.

Im Geldautomaten (1) ist nun eine Auswerte- und Steuereinrichtung (7) vorgesehen ist, welche den Zeitgeberstand des Zeitgebers (13) in der Geldkassette (10) mit dem Zeitgeberstand des Zeitgebers (6) im Geldautomaten (1) vergleicht, wobei ein Manipulationshinweis an der Geldkassette (10) bei einem positiven Vergleichsergebnis über ein Signal des Geldautomaten (1) zurückgenommen wird. Dabei ist es vorzugsweise vorgesehen, dass die Daten des Zeitgebers (13) in der Geldkassette (13) über den bestehenden Steckerkontakt (4, 14) an die Auswerte- und Steuereinrichtung (7) im Geldautomaten gesendet werden. Gleiches gilt für das Signal, das der Geldautomat (1) an die Geldkassette (10) zum Zurücksetzen des Manipulationshinweises sendet.

Dabei wird der Manipulationshinweis zurückgenommen, wenn die Zeitdauer zwischen dem Start des Zeitgebers (13) in der Geldkassette (10) und dem Stopp dieses Zeitgebers (13) innerhalb einer vorgegebenen Toleranz gleich der Zeitdauer zwischen dem Start des Zeitgebers (6) im Geldautomaten (1) und dem Stopp dieses Zeitgebers (6) ist.

Dabei ist es in einer Ausführungsform vorgesehen, dass die Geldkassette (10) direkt die Zeitdauer zwischen dem Start und Stopp ihres Zeitgebers (13) an die Auswerte- und Steuereinheit (7) im Geldautomaten (1) für den Vergleich überträgt. In einer alternativen Ausführungsform ist es vorgesehen, dass der Startzeitpunkt und der Stoppzeitpunkt des Zeitgebers (13) in der Geldkassette (10) separat an die Auswerte- und Steuereinheit (7) im Geldautomaten (1) übermittelt werden, wobei dort dann die entsprechende Zeitdauer zwischen Start und Stopp für den Vergleich berechnet werden. Alternativ oder auch zusätzlich ist es vorgesehen, unmittelbar die Start- und Stoppzeitpunkte der beiden Zeitgeber (6, 13) miteinander zu vergleichen.

Bei der in den Figuren 2A-2D dargestellten Ausführungsform sind die beiden Schalter (5, 12) aus konstruktiven Gründen so angeordnet, dass sie beim Einsetzen der Geldkassette (10) nur mit einem gewissen Zeitversatz betätigt werden. Der Ort bzw. der Zeitpunkt, an dem der Schalter (12) der Geldkassette (10) betätigt wird, wurde mit dem Bezugszeichen 12 A gekennzeichnet. Ohne weitere Maßnahmen würde in diesem Fall der Zeitversatz von der je nach Bediener und Situation unterschiedlichen Geschwindigkeit abhängen, mit der die Geldkassette (10) in den Geldautomaten (1) eingesetzt wird. Mit einem derart stark variierenden Zeitversatz wäre jedoch ein zuverlässiger Zeitvergleich nicht mehr durchführbar. Aus diesem Grunde ist ein mechanischer Einsetzwiderstand vorgesehen, der beim Einsetzen der Geldkassette zeitlich vor der Betätigung der beiden Schalter (5, 12) überwunden werden muß. Dieser Einsetzwiderstand ist schematisch in den Figuren 2A bis 2D eingezeichnet und mit dem Bezugszeichen 9 gekennzeichnet. Zur Überwindung des Einsetzwiderstandes (9) muß der Bediener beim Einsetzen der Geldkassette eine gewisse Mindestkraft aufwenden, die sicherstellt, dass nach Überwindung des Einsetzwiderstandes (9) für die Zurücklegung des nachfolgenden Einsetzweges, auf dem die beiden Schalter (5, 12) betätigt werden, eine Maximalzeit nicht überschritten wird. Mit anderen Worten bewirkt die Überwindung des Einsetzwiderstandes (9) einen ausreichenden Schwung, so dass der Zeitversatz zwischen der Betätigung der beiden Schalter (5, 12) auf ein kalkulierbares Maximalmaß reduziert werden kann.

In Figur 2B befindet sich die Geldkassette (10) in einer Position, in welcher der Einsetzwiderstand (9) überwunden wurde und der Schalter (12) in der Geldkassette (10) betätigt wird, was zu einem Start des Zeitgebers (13) in der Geldkassette (10) führt. In Figur 2C befindet sich die Geldkassette (10) in einer Position, in welcher der Schalter (5) im Geldautomaten (1) betätigt wird, was zu einem Start des Zeitgebers (6) in der Geldautomaten (1) führt. In Figur 2D hat die Geldkassette (10) ihre Betriebsposition erreicht.

Fig. 3 zeigt ein Blockdiagramm eines Geldautomaten (1) und einer Geldkassette (10) mit den jeweils bereits zuvor erläuterten Komponenten. Wie aus Figur 3 zu erkennen, weist die Geldkassette (10) einen eigenen Energiespeicher/Batterie (18) zur elektrischen Versorgung der Komponenten in der Geldkassette (10) auf. In der Betriebsposition erfolgt die Versorgung der Komponenten in der Geldkassette (10) vorzugsweise über den bestehenden Steckerkontakt durch den Geldautomaten (1).

Typischerweise weist ein Geldautomat (1) zwei oder mehr Gestelle (2A, 2B, 2C) zur Aufnahme von jeweils einer Geldkassette (10A, 10B, 10C) auf. Fig. 4 zeigt eine schematische Darstellung eines Geldautomaten (1), in den drei übereinander angeordnete Geldkassetten (10A, 10B, 10C) einsetzbar sind. Dabei ist jedem Gestell (2A, 2B, 2C) ein Schalter (in Fig. 4 nicht dargestellt) zugeordnet ist, der beim Einsetzen einer Geldkassette (10A, 108, 10C) in den Geldautomaten (1) automatisch betätigt wird, um einen Zeitgeber im Geldautomaten zu starten. Außerdem ist jedem Gestell ein elektrischer Stecker (in Fig. 4 nicht dargestellt) zur Kontaktierung mit einem elektrischen Gegenstecker an einer Geldkassette in der Betriebsposition zugeordnet, um bei Erreichen der Betriebsposition einen Zeitgeber im Geldautomaten zu stoppen.

In einer Ausführungsform ist in dem Geldautomaten für jedes Gestell (2A, 2B, 2C) ein eigener Zeitgeber (in Fig. 4 nicht dargestellt) vorgesehen. Außerdem kann für jedes Gestell eine eigene Auswerte- und Steuereinheit (in Fig. 4 nicht dargestellt) vorgesehen sein, um den Zeitvergleich zwischen dem Gestell-Zeitgeber und dem Geldkassetten-Zeitgeber durchzuführen und in Abhängigkeit davon das Rücksetzsignal für den Manipulationshinweis zu erzeugen.

In einer alternativen Ausführungsform ist in dem Geldautomaten (1) eine zentrale Auswerte- und Steuereinheit für alle den verschiedenen Gestellen (2A, 2B, 2C) zugeordnete Zeitgeber sowie für alle Zeitgeber der in den Gestellen aufgenommenen Geldkassetten (10A, 10B, 10C) vorgesehen.

Anstatt für jedes Gestell (2A, 2B, 2C) einen eigenen Zeitgeber zu verwenden, ist auch die Verwendung eines zentralen Zeitgebers im Geldautomaten (1) vorgesehen, mit dem
a) die Betätigung der verschiedenen den Gestellen zugeordneten Schalter als Startsignal erfasst wird,
b) das Erreichen der Betriebsposition der in den Gestellen aufgenommenen Geldkassetten als Stopp-Signal erfasst wird.

### Bezugszeichenliste:

1) Geldautomat
2) Gestell
2A) 1. Gestell
2B) 2. Gestell
2C) 3. Gestell
3) Geldaus-/Eingabemodul
4) Stecker im Geldautomaten
5) Schalter im Geldautomaten
6) Zeitgeber im Geldautomaten
7) Auswerte- und Steuereinheit
8) Steckerkontaktabfrageeinheit im Geldautomaten
9) Einsetzwiderstand
10) Geldkassette
10A) 1. Geldkassette
10B) 2. Geldkassette
10C) 3. Geldkassette
11) Geldaus-/Eingabeöffnung
12) Schalter in der Geldkassette
12A) Schaltposition für den Schalter in der Geldkassette
13) Zeitgeber in der Geldkassette
14) Gegenstecker
15) Steckerkontaktabfrageeinheit in der Geldkassette
16) Manipulationsspeicher in der Geldkassette
17) Alarmeinrichtung in der Geldkassette
18) Energiespeicher in der Geldkassette

## Patentansprüche

1. Manipulationserkennungssystem für in Geldautomaten (1) entnehmbar einsetzbare Geldkassetten (10),
• wobei die Geldkassette (10) eine verschließbare Geldaus-/Eingabeöffnung (11) für die Geldausgabe und/oder Geldeingabe in der im Geldautomaten (1) befindlichen Betriebsposition aufweist,
• wobei die Geldaus-/Eingabeöffnung (11) beim Einsetzen der Geldkassette (10) in den Geldautomaten (1) automatisch bereits vor dem Erreichen der Betriebsposition geöffnet wird,
• wobei beim Öffnen der Geldaus-/Eingabeöffnung (11) über einen Sensor ein Manipulationshinweis an der Geldkassette (10) erzeugt wird,
**dadurch gekennzeichnet, dass**
• die Geldkassette (10) einen ersten Schalter (12) aufweist, der beim Einsetzen der Geldkassette (10) in den Geldautomaten (1) automatisch betätigt wird,
• der Geldautomat (1) einen zweiten Schalter (5) aufweist, der ebenfalls beim Einsetzen der Geldkassette (10) in den Geldautomaten (1) automatisch betätigt wird,
• durch die Betätigung der beiden Schalter (5, 12) jeweils ein Zeitgeber (13) in der Geldkassette (10) und ein Zeitgeber (6) in dem Geldautomaten (1) gestartet wird,
• die beiden Zeitgeber (6, 13) automatisch gestoppt werden, wenn die Geldkassette (10) ihre Betriebsposition erreicht hat,
• im Geldautomaten (1) eine Auswerte- und Steuereinrichtung (7) vorgesehen ist, welche den Zeitgeberstand des Zeitgebers (13) in der Geldkassette (10) mit dem Zeitgeberstand des Zeitgebers (6) im Geldautomaten (1) vergleicht, wobei der Manipulationshinweis an der Geldkassette (10) bei einem positiven Vergleichsergebnis über ein Signal des Geldautomaten (1) zurückgenommen wird.

2. Manipulationserkennungssystem nach Anspruch 1,
**dadurch gekennzeichnet, dass**
der erste Schalter (12), welcher sich in der Geldkassette (10) befindet, und der zweite Schalter (5), welcher sich im Geldautomaten (1) befindet, beim Einsetzen der Geldkassette (10) gleichzeitig betätigt werden.

3. Manipulationserkennungssystem nach Anspruch 1,
**dadurch gekennzeichnet, dass**
der erste Schalter (12), welcher sich in der Geldkassette (10) befindet, und der zweite Schalter (5), welcher sich im Geldautomaten (1) befindet, beim Einsetzen der Geldkassette (10) zeitversetzt betätigt werden.

4. Manipulationserkennungssystem nach Anspruch 3,
**dadurch gekennzeichnet, dass**
beim Einsetzen der Geldkassette (10) zeitlich vor der Betätigung der beiden Schalter (5, 12) ein Einsetzwiderstand (9) überwunden werden muß.

5. Manipulationserkennungssystem nach einem der vorstehenden Ansprüche,
**dadurch gekennzeichnet, dass**
der Sensor, der beim Öffnen der Geldaus-/Eingabeöffnung (11) einen Manipulationshinweis an der Geldkassette (10) erzeugt, als Schalter (12) zur Betätigung des Zeitgebers (13) in der Geldkassette (10) verwendet wird.

6. Manipulationserkennungssystem nach einem der vorstehenden Ansprüche,
**dadurch gekennzeichnet, dass**
der Geldautomat (1) einen elektrischen Stecker (4) zur Kontaktierung mit einem elektrischen Gegenstecker (14) an der Geldkassette (10) in der Betriebsposition aufweist, wobei die beiden Zeitgeber (6, 13) automatisch gestoppt werden, wenn eine Kontaktierung der beiden Stecker (4, 14) festgestellt wurde.

7. Manipulationserkennungssystem nach einem der vorstehenden Ansprüche,
**dadurch gekennzeichnet, dass**
der Manipulationshinweis zurückgenommen wird, wenn die Zeitdauer zwischen dem Start des ersten Zeitgebers (13) und dem Stopp des ersten Zeitgebers (13) innerhalb einer vorgegebenen Toleranz gleich der Zeitdauer zwischen dem Start des zweiten Zeitgebers (6) und dem Stopp des zweiten Zeitgebers (6) ist.

8. Manipulationserkennungssystem nach einem der vorstehenden Ansprüche,
**dadurch gekennzeichnet, dass**
der Manipulationshinweis ein optisches und/oder akustisches Signal an der Geldkassette (10) ist.

9. Manipulationserkennungssystem nach einem der vorstehenden Ansprüche,
**dadurch gekennzeichnet, dass**
der Manipulationshinweis ein Eintrag in einem Manipulationsspeicher (16) in der Geldkassette (10) ist.

10. Manipulationserkennungssystem nach einem der vorstehenden Ansprüche,
**dadurch gekennzeichnet, dass**
der Geldautomat (1) zwei oder mehr Gestelle (2A, 2B, 2C) zur Aufnahme von jeweils einer Geldkassette (10A, 10B, 10C) aufweist,
wobei jedem Gestell (2A, 2B, 2C) ein Schalter zugeordnet ist, der beim Einsetzen einer Geldkassette (10) in den Geldautomaten (1) automatisch betätigt wird, um einen Zeitgeber im Geldautomaten (1) zu starten,
wobei jedem Gestell (2A, 2B, 2C) ein elektrischer Stecker zur Kontaktierung mit einem elektrischen Gegenstecker an einer Geldkassette (10A, 10B, 10C) in der Betriebsposition zugeordnet ist, um bei Erreichen der Betriebsposition einen Zeitgeber im Geldautomaten (1) zu stoppen.

11. Manipulationserkennungssystem nach Anspruch 10,
**dadurch gekennzeichnet, dass**
in dem Geldautomaten (1) für jedes Gestell (2A, 2B, 2C) ein eigener Zeitgeber vorgesehen ist.

12. Manipulationserkennungssystem nach Anspruch 11,
**dadurch gekennzeichnet, dass**
in dem Geldautomaten (1) für jedes Gestell (2A, 2B, 2C) eine eigene Auswerte- und Steuereinheit vorgesehen ist, welche den Zeitgeberstand des dem Gestell zugeordneten Zeitgebers mit dem Zeitgeberstand des Zeitgebers der in dem Gestell aufgenommenen Geldkassette (10A, 10B, 10C) vergleicht, wobei der Manipulationshinweis an der Geldkassette bei einem positiven Vergleichsergebnis über ein Signal des Geldautomaten zurückgenommen wird.

13. Manipulationserkennungssystem nach Anspruch 10,
**dadurch gekennzeichnet, dass**
in dem Geldautomaten (1) eine zentrale Auswerte- und Steuereinheit für alle den verschiedenen Gestellen (2A, 2B, 2C) zugeordnete Zeitgeber sowie für alle Zeitgeber der in den Gestellen aufgenommenen Geldkassetten (10A, 10B, 10C) vorgesehen ist.

14. Manipulationserkennungssystem nach Anspruch 10,
**dadurch gekennzeichnet, dass**
in dem Geldautomaten (1) ein zentraler Zeitgeber vorgesehen ist, mit dem
a) die Betätigung der verschiedenen den Gestellen (2A, 2B, 2C) zugeordneten Schalter als Startsignal erfasst wird,
b) das Erreichen der Betriebsposition der in den Gestellen aufgenommenen Geldkassetten (10A, 10B, 10C) als Stopp-Signal erfasst wird.

## Claims

1. Manipulation-identification system for cash boxes (10) which can be inserted in a removable manner into automated teller machines (1),
• with the cash box (10) having a cash dispensing/depositing opening (11), which can be closed, for dispensing cash and/or for depositing cash in the operating position in the automated teller machines (1),
• with the cash dispensing/depositing opening (11) already being automatically opened before the operating position is reached when the cash box (10) is inserted into the automated teller machine (1),
• with a manipulation indication being generated at the cash box (10) by means of a sensor when the cash dispensing/depositing opening (11) is opened, **characterized in that**
• the cash box (10) has a first switch (12) which is automatically operated when the cash box (10) is inserted into the automated teller machine (1),
• the automated teller machine (1) has a second switch (5) which is likewise automatically operated when the cash box (10) is inserted into the automated teller machine (1),
• a timer (13) in the cash box (10) and a timer (6) in the automated teller machine (1) are in each case started by operation of the two switches (5, 12),
• the two timers (6, 13) are automatically stopped when the cash box (10) has reached its operating position,
• an evaluation and control device (7) is provided in the automated teller machine (1), the said evaluation and control device comparing the timer reading of the timer (13) in the cash box (10) with the timer reading of the timer (6) in the automated teller machine (1), with the manipulation indication to the cash box (10) being withdrawn by means of a signal from the automated teller machine (1) when the result of the comparison is positive.

2. Manipulation-identification system according to Claim 1, **characterized in that**
the first switch (12), which is located in the cash box (10), and the second switch (5), which is located in the automated teller machine (1), are simultaneously operated when the cash box (10) is inserted.

3. Manipulation-identification system according to Claim 1, **characterized in that**
the first switch (12), which is located in the cash box (10), and the second switch (5), which is located in the automated teller machine (1), are operated in a manner offset with respect to time when the cash box (10) is inserted.

4. Manipulation-identification system according to Claim 3, **characterized in that**
an insertion resistance (9) has to be overcome before the two switches (5, 12) are operated when the cash box (10) is inserted.

5. Manipulation-identification system according to one of the preceding claims,
**characterized in that**
the sensor, which generates a manipulation indication to the cash box (10) when the cash dispensing/depositing opening (11) is opened, is used as a switch (12) for operating the timer (13) in the cash box (10).

6. Manipulation-identification system according to one of the preceding claims,
**characterized in that**
the automated teller machine (1) has an electrical plug (4) for making contact with an electrical mating plug (14) on the cash box (10) in the operating position, with the two timers (6, 13) being automatically stopped when contact between the two plugs (4, 14) has been ascertained.

7. Manipulation-identification system according to one of the preceding claims,
**characterized in that**
the manipulation indication is withdrawn when the time period between the starting of the first timer (13) and the stopping of the first timer (13) is within a predefined tolerance equal to the time period between the starting of the second timer (6) and the stopping of the second timer (6).

8. Manipulation-identification system according to one of the preceding claims,
**characterized in that**
the manipulation indication is a visual and/or audible signal at the cash box (10).

9. Manipulation-identification system according to one of the preceding claims,
**characterized in that**
the manipulation indication is an entry into a manipulation memory (16) in the cash box (10).

10. Manipulation-identification system according to one of the preceding claims,
**characterized in that**
the automated teller machine (1) has two or more racks (2A, 2B, 2C) for holding in each case one cash box (10A, 10B, 10C), with each rack (2A, 2B, 2C) having an associated switch which is automatically operated in order to start a timer in the automated teller machine (1) when a cash box (10) is inserted into the automated teller machine (1),
with each rack (2A, 2B, 2C) having an associated electrical plug for making contact with an electrical mating plug on a cash box (10A, 10B, 10C) in the operating position in order to stop a timer in the automated teller machine (1) when the operating position is reached.

11. Manipulation-identification system according to Claim 10, **characterized in that**
a dedicated timer is provided in the automated teller machine (1) for each rack (2A, 2B, 2C).

12. Manipulation-identification system according to Claim 11, **characterized in that**
a dedicated evaluation and control unit is provided in the automated teller machine (1) for each rack (2A, 2B, 2C), the said evaluation and control unit comparing the timer reading of the timer which is associated with the rack with the timer reading of the timer of the cash box (10A, 10B, 10C) which is accommodated in the rack, with the manipulation indication at the cash box being withdrawn by means of a signal from the automated teller machine when the result of the comparison is positive.

13. Manipulation-identification system according to Claim 10, **characterized in that**
a central evaluation and control unit for all the timers which are associated with the various racks (2A, 2B, 2C) and for all the timers of the cash boxes (10A, 10B, 10C) which are accommodated in the racks is provided in the automated teller machine (1).

14. Manipulation-identification system according to Claim 10, **characterized in that**
a central timer is provided in the automated teller machine (1), with which central timer
a) the operation of the various switches which are associated with the racks (2A, 2B, 2C) is detected as a start signal,
b) the situation of the operating position of the cash boxes (10A, 10B, 10C) which are accommodated in the racks being reached being detected as a stop signal.

## Revendications

1. Système de détection de manipulation pour des cassettes à billets de banque (10) insérables de manière amovible dans un guichet automatique bancaire (1),
* la cassette à billets de banque (10) présentant une ouverture d'entrée/sortie de billets de banque (11) refermable pour la sortie de billets de banque et/ou pour l'entrée de billets de banque dans la position opérationnelle qui se trouve à l'intérieur du guichet automatique bancaire (1),
* l'ouverture d'entrée/sortie de billets de banque (11) étant ouverte automatiquement lors de l'introduction de la cassette à billets de banque (10) dans le guichet automatique bancaire (1) déjà avant d'atteindre la position opérationnelle,
* une notification de manipulation sur la cassette à billets de banque (10) étant générée par le biais d'un capteur lors de l'ouverture de l'ouverture d'entrée/sortie de billets de banque (11),
**caractérisé en ce que**
* la cassette à billets de banque (10) présente un premier commutateur (12) qui est actionné automatiquement lors de l'introduction de la cassette à billets de banque (10) dans le guichet automatique bancaire (1),
* le guichet automatique bancaire (1) présente un deuxième commutateur (5) qui est lui aussi actionné automatiquement lors de l'introduction de la cassette à billets de banque (10) dans le guichet automatique bancaire (1),
* l'actionnement des deux commutateurs (5, 12) démarre à chaque fois un compteur de temps (13) dans la cassette à billets de banque (10) et un compteur de temps (6) dans le guichet automatique bancaire (1),
* les deux compteurs de temps (6, 13) sont arrêtés automatiquement lorsque la cassette à billets de banque (10) a atteint sa position opérationnelle,
* il est prévu dans le guichet automatique bancaire (1) un dispositif d'interprétation et de commande (7) qui compare le comptage du temps du compteur de temps (13) dans la cassette à billets de banque (10) avec le comptage du temps du compteur de temps (6) dans le guichet automatique bancaire (1), la notification de manipulation sur la cassette à billets de banque (10) étant annulée par le biais d'un signal du guichet automatique bancaire (1) en présence d'un résultat positif de la comparaison.

2. Système de détection de manipulation selon la revendication 1, **caractérisé en ce que** le premier commutateur (12), qui se trouve dans la cassette à billets de banque (10), et le deuxième commutateur (5), qui se trouve dans le guichet automatique bancaire (1), sont actionnés simultanément lors de l'introduction de la cassette à billets de banque (10).

3. Système de détection de manipulation selon la revendication 1, **caractérisé en ce que** le premier commutateur (12), qui se trouve dans la cassette à billets de banque (10), et le deuxième commutateur (5), qui se trouve dans le guichet automatique bancaire (1), sont actionnés avec un décalage dans le temps lors de l'introduction de la cassette à billets de banque (10).

4. Système de détection de manipulation selon la revendication 3, **caractérisé en ce que** lors de l'introduction de la cassette à billets de banque (10), il faut vaincre une résistance à l'introduction (9) avant l'actionnement des deux commutateurs (5, 12).

5. Système de détection de manipulation selon l'une des revendications précédentes, **caractérisé en ce que** le capteur, qui génère une notification de manipulation sur la cassette à billets de banque (10) lors de l'ouverture de l'ouverture d'entrée/sortie de billets de banque (11), est utilisé comme commutateur (12) pour actionner le compteur de temps (13) dans la cassette à billets de banque (10).

6. Système de détection de manipulation selon l'une des revendications précédentes, **caractérisé en ce que** le guichet automatique bancaire (1) présente une fiche électrique (4) destinée à établir le contact avec une fiche électrique homologue (14) sur la cassette à billets de banque (10) dans la position opérationnelle, les deux compteurs de temps (6, 13) étant arrêtés automatiquement lorsqu'une mise en contact des deux fiches (4, 14) a été constatée.

7. Système de détection de manipulation selon l'une des revendications précédentes, **caractérisé en ce que** la notification de manipulation est annulée lorsque la durée entre le démarrage du premier compteur de temps (13) et l'arrêt du premier compteur de temps (13) se trouve à l'intérieur d'une tolérance prédéfinie égale à la durée entre le démarrage du deuxième compteur de temps (6) et l'arrêt du deuxième compteur de temps (6).

8. Système de détection de manipulation selon l'une des revendications précédentes, **caractérisé en ce que** la notification de manipulation est un signal visuel et/ou sonore sur la cassette à billets de banque (10).

9. Système de détection de manipulation selon l'une des revendications précédentes, **caractérisé en ce que** la notification de manipulation est une entrée dans une mémoire de manipulations (16) dans la cassette à billets de banque (10).

10. Système de détection de manipulation selon l'une des revendications précédentes, **caractérisé en ce que**
le guichet automatique bancaire (1) présente deux bâtis (2A, 2B, 2C) ou plus pour accueillir respectivement une cassette à billets de banque (10A, 10B, 10C),
un commutateur étant associé à chaque bâti (2A, 2B, 2C), lequel est actionné automatiquement lors de l'introduction d'une cassette à billets de banque (10) dans le guichet automatique bancaire (1) afin de démarrer un compteur de temps dans le guichet automatique bancaire (1),
une fiche électrique étant associée à chaque bâti (2A, 2B, 2C) pour établir le contact avec une fiche électrique homologue sur la cassette à billets de banque (10A, 10B, 10C) dans la position opérationnelle, afin d'arrêter un compteur de temps dans le guichet automatique bancaire (1) lorsque la position opérationnelle est atteinte.

11. Système de détection de manipulation selon la revendication 10, **caractérisé en ce qu'**un compteur de temps propre est prévu pour chaque bâti (2A, 2B, 2C) dans le guichet automatique bancaire (1).

12. Système de détection de manipulation selon la revendication 11, **caractérisé en ce qu'**une unité d'interprétation et de commande propre est prévue pour chaque bâti (2A, 2B, 2C) dans le guichet automatique bancaire (1), laquelle compare le comptage du temps du compteur de temps associé au bâti avec le comptage du temps du compteur de temps de la cassette à billets de banque (10A, 10B, 10C) accueillie dans le bâti, la notification de manipulation sur la cassette à billets de banque étant annulée par le biais d'un signal du guichet automatique bancaire en présence d'un résultat positif de la comparaison.

13. Système de détection de manipulation selon la revendication 10, **caractérisé en ce qu'**il est prévu dans le guichet automatique bancaire (1) une unité d'interprétation et de commande centrale pour tous les compteurs de temps associés aux différents bâtis (2A, 2B, 2C) ainsi que pour tous les compteurs de temps des cassettes à billets de banque (10A, 10B, 10C) accueillies dans les bâtis.

14. Système de détection de manipulation selon la revendication 10, **caractérisé en ce qu'**il est prévu dans le guichet automatique bancaire (1) un compteur de temps central avec lequel
a) l'actionnement des différents commutateurs associés aux bâtis (2A, 2B, 2C) est détecté en tant que signal de démarrage,
b) l'atteinte de la position opérationnelle des cassettes à billets de banque (10A, 10B, 10C) accueillies dans les bâtis est détectée en tant que signal d'arrêt.
